# FASCICULE DE BREVET EUROPEEN

(11) **EP 0 391 014 B1**
(45) Date de publication et mention de la délivrance du brevet: **23.03.1994**
(21) Numéro de dépôt: 89830558.6
(22) Date de dépôt: 20.12.1989
(51) Int. Cl.: F01N 7/18, F01N 7/16, F01N 1/24

(54) **Silencieux à absorption pour moteurs à explosion en particulier pour véhicules tout-terrain**
Absorptions-Schalldämpfer für Brennkraftmaschinen, insbesondere für Geländefahrzeuge
Absorption silencer for internal combustion engines, especially for all-terrain vehicles

(30) Priorité: 07.04.1989 IT 939589
(43) Date de publication de la demande: 10.10.1990
(73) Titulaire: ACERBIS ITALIA S.P.A., I-24021 Albino (Bergamo) (IT)
(72) Inventeur: Acerbis, Franco, I-24021 Albino (Bergamo) (IT)
(74) Mandataire: Martini, Lazzaro

(56) Documents cités:
- EP-A- 0 022 063
- GB-A- 950 029
- US-A- 4 239 091
- US-A- 4 589 516
- PATENT ABSTRACTS OF JAPAN vol. 13, no. 011 (C-436) 25 juillet 1987,& JP-A-62 041218 (MITSUBISHI) 23 février 1987

## Description

La présente invention concerne un silencieux à absorption perfectionné pour moteurs à explosion, en particulier pour véhicules tout-terrain.

Il est connu que les dispositifs d'échappement pour véhicules motorisés sont essentiellement constitués d'un tube d'échappement proprement dit et d'un silencieux, appelé également "pot d'échappement", et qui est fondamentalement destiné à abaisser le bruit à l'échappement jusqu'aux limites légales. Dans ce but, les formes et les dimensions aussi bien du tube d'échappement que du silencieux sont déterminantes, mais influent négativement et pesamment sur les performances du moteur lui-même en empêchant le libre écoulement des gaz brûlés en sortie, et cela en particulier pour les moteurs à deux temps, utilisés le plus souvents sur les véhicules tous terrains.

Il est connu que les silencieux connus aujourd'hui et constitués d'une enveloppe métallique qui délimite la chambre d'expansion de forme essentiellement cylindrique avec un diamètre supérieur à celui du tube d'échappement mais d'encombrement limité, sont de deux types: le premier fonctionnant par "résonance ou réflexion", comprend plusieurs chambres insérées en série ou en parallèle avec le tube de sortie des gaz et qui filtrent d'un point de vue acoustique la plus grande partie du bruit d'échappement; et le deuxième type fonctionnant par "absorption", comprend un matériau insonorisant, par exemple de la laine de roche, placé entre le tube perforé d'échappement et l'enveloppe et qui, de par sa vibration, dissipe en chaleur l'énergie des gaz d'échappement.

Ces silencieux connus à ce jour présentent la caractéristique commune consistant en ce que l'enveloppe est réalisée en métal en une ou plusieurs parties fixées ensemble, au moyen de soudures, et ce fait entraîne une série d'inconvénients non négligeables; en effet, si l'on tient compte des performances élevées exigées du moteur, les sollicitations imposées au dispositif d'échappement sont lourdes et la transmission de la chaleur et des vibrations directement au silencieux provoquent une perte thermique, une usure rapide et favorise la rupture de l'enveloppe au niveau des soudures. A chaque fois qu'une rupture d'un composant survient, il est nécessaire de remplacer le système d'échappement tout entier et cela entraîne une dépense importante. Par ailleurs, il se trouve que les limites légales actuelles du bruit produit par les gaz d'échappement sur les véhicules motorisés, en particulier ceux de compétition et de tout-terrain, rendent ces silencieux inadaptés aux exigences aussi bien techniques qu'économiques.

On connaît, d'après le document US - A - 4 239 091 un silencieux à absorption comprenant une enveloppe à plusieurs éléments destinée à être enfilée et fixée sur le tube perforé d'échappement au moyen d'étaux et de vis et en coopération de deux garnitures d'étanchéité l'une antérieure et l'autre postérieure.

Mais ce silencieux connu ne permet pas un montage ou démontage manuel rapide, sûr et fiable sans utilisation d'aucun outil.

La présente invention a pour but d'éliminer les inconvénients précités en réalisant un silencieux du type à absorption qui permette une réduction aussi bien du bruit d'échappement que des pertes thermiques, une augmentation de sa durée de vie et la possibilité de ne remplacer que l'enveloppe en cas de rupture.

Ce résultat a été atteint conformément à l'invention en réalisant un silencieux à absorption ayant les caracteristiques prévues dans la revendication 1.

Avantageusement, ladite enveloppe est réalisée en matériau thermoplastique synthétique tel que du nylon ou du PPS, et les joints annulaires sont réalisés en silicone ou en viton.

La solution proposée par la présente invention permet la réalisation d'un silencieux qui réduit le bruit d'échappement d'environ 4-5 dBA, diminue la dispersion de la chaleur vers l'extérieur et atténue fortement les vibrations de l'enveloppe qui est avantageusement réalisable par moulage rotationnel et de ce fait sans soudures, et qui en outre peut être monté sur le tube d'échappement de manière amovible de sorte qu'il peut être facilement et rapidement remplacé sans nécessiter le démontage ni le remplacement du tube d'échappement.

Ces avantages et caractéristiques ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels: la FIG. 1 représente une vue de face, en partie en coupe, d'un silencieux à absorption conformément à l'invention; la FIG. 2 représente une vue en coupe suivant la ligne A-A de la Fig 1; la FIG. 3 représente, en coupe, le détail de la connexion entre l'enveloppe et le tube d'échappement du silencieux de la Fig. 1.

Réduit à sa structure essentielle et en référence aux dessins annexés, un silencieux à absorption pour moteur à explosion, en particulier pour véhicules tout-terrain, conformément à l'invention, comprend:
- une enveloppe 1 constituée d'une première partie 10 et d'une deuxième partie 18, la première 10 de forme essentiellement cylindrique avec deux ailettes supérieures 16 de fixation au cadre ou châssis du véhicule et avec l'extrémité antérieure 11 présentant une section réduite pour former un siège annulaire interne 14 de diamètre légèrement supérieur à celui du tube d'échappement 5, et avec l'extrémité postérieure 17 pourvue d'une gorge annulaire externe 19, et l'autre partie 18 de forme essentiellement cylindrique, avec l'extrémité postérieure pourvue d'un siège annulaire interne 12 de diamètre légèrement supérieur à celui du tube d'échappement 5 et dont l'extrémité antérieure est emboîtable par encastrement et avec forçage élastique sur l'extrémité postérieure 17 de la première partie 10; lesdites parties 10 et 18 de l'enveloppe 1 étant réalisées en matériau thermoplastique tel que du nylon ou du PPS selon le procédé du moulage rotationnel;
- deux joints annulaires 20, 21 pourvus, sur leur surface extérieure, d'une gorge annulaire 22, 23 de section correspondant respectivement à celle desdits sièges annulaires 14 et 12 et qui sont destinés à relier de manière amovible et partiellement élastique ladite enveloppe 1 avec ledit tube 5 en correspondance des deux extrémités de l'enveloppe 1; lesdits joints étant réalisés en matériau thermorésistant et partiellement élastique tel que du silicone ou du viton; en correspondance du joint antérieur 20, le tube 5 est avantageusement pourvu d'un anneau élastique 50 en métal avec une butée 51 d'arrêt pour ledit joint 20;
- un rembourrage 13 en matériau insonorisant et thermorésistant, telle que de la laine de verre ou de roche, enroulée autour du tube perforé d'échappement 5.

Le montage de ce silencieux sur le tube d'echappement s'effectue de la manière suivante. La première partie 10 de l'enveloppe 1 avec le joint annulaire correspondant 20 monté dans le siège 14, est enfilé sur le tube perforé 5 par son extrémité postérieure et glissé ainsi jusqu'à la butée 16 prévue à l'extrémité antérieure du tube 5; après avoir rempli ladite partie 10 de l'enveloppe avec la laine de roche ou matériau similaire, on monte la deuxième partie 18 déjà pourvue du joint annulaire 21 en l'enfilant sur l'extrémité postérieure du tube 5, et en l'approchant de la première partie de l'enveloppe jusqu'à l'unir à celle-ci par emboîtement à encastrement. Pour assurer la stabilité de l'union des deux parties de l'enveloppe, au-moins une vis radiale 17 de liaison est avantageusement prévue.

## Revendications

1. Silencieux à absorption pour moteurs à explosion en particulier pour véhicules tout-terrain comprenant un tube perforé d'échappement (5) sur lequel est enroulé un rembourrage (13) en matériaux thermorésistant et insonorisant et une enveloppe (1) en matériel thermorésistant et destinée à être fixée sur le tube d'échappement (5) avec interposition dudit matériau de rembourrage (3) au moyen de deux joints annulaires (20,21), l'un antérieur (20) et l'autre postérieur (21), en matériaux thermorésistant et partiellement élastique et adaptés en outre à assurer l'étanchéité de l'enveloppe (1) au gaz d'échappement caracterisé en ce que l'enveloppe comprend deux parties (10,18) et en ce que lesdites parties (10,18) de l'enveloppe sont assemblables bout à bout, par encastrement, en ce que lesdits joints annulaires (20,21) sont pourvus d'une gorge annulaire (22,23) correspondant au siège annulaire (14,12) des parties (10,18) de l'enveloppe (1) et en ce que le tube d'échappement (5), en correspondance avec le joint antérieur (20), est pourvu d'un anneau (50) élastique en métal avec buttée (51) d'arrêt.

2. Silencieux selon la revendication 1, caractérisé en ce que lesdits joints annulaires (20,21) sont réalisés d'une seule pièces en silicone ou en viton.

3. Silencieux selon la revendication 1, caractérisé en ce que lesdits deux parties (10,18) de l'enveloppe (1) sont réalisées en matériau thermoplastique synthétique tel que le nylon ou le PPS, suivant le procédé du moulage rotationnel.

## Claims

1. Absorption silencer for internal combustion engines, particularly for cross-country vehicles, consisting of a perforated exhaust pipe (5) on which a filling (13) of thermally-resistant and soundproof material is wound and an envelope (1), where this envelope consists of two parts (10, 18) and made of a thermally-resistant material and intended to be fixed on the exhaust pipe (5) with interposition of the said sound-proofing material (3) by means of two annular joints (20, 21), one at the front (20) and the other at the rear (21), of a thermally-resistant and partially elastic material and also suitable for ensuring the leak-tightness of the envelope (1) to the exhaust gas, characterized by the fact that the said parts (10, 18) of the envelope can be assembled end to end by rigid fixing, where the said annular joints (20, 21) are provided with an annular throat (22, 23) corresponding to the annular seat (14, 12) of the parts (10, 18) of the envelope (1) and where the exhaust pipe (5), corresponding to the front joint (20) is provided with an elastic ring (50) of metal with a stop (51).

2. Silencer in accordance with Claim 1, characterized by the fact that the said annular joints (20, 21) are made in a single part of silicone or viton.

3. Silencer in accordance with part 1, characterized by the fact that the said two parts (10, 18) of the envelope (1) are made of synthetic thermoplastic material such as nylon or PPS according to the rotational moulding process.

## Patentansprüche

1. Absorptionsschalldämpfer für Explosionsmotoren, insbesondere für Geländefahrzeuge, der ein perforiertes Austrittsrohr (5) umfaßt, auf das eine Füllung (13) aus hitzebeständigem und schalldämpfendem Material aufgewickelt ist, sowie einen Mantel (1) aus hitzebeständigem Material, der dazu bestimmt ist, auf dem Austrittsrohr (5) unter Zwischenfügung des Füllmaterials (13) vermittels zweier Ringdichtungen (20, 21) befestigt zu werden, von denen die eine (20) vorne und die andere (21) hinten angeordnet ist und die aus hitzebeständigem und teilweise elastischem Material bestehen und im übrigen so ausgebildet sind, daß sie die Dichtheit des Mantels in bezug auf das Austrittsgas sicherstellen,
**dadurch gekennzeichnet,** daß der Mantel zwei Teile (10,18) umfaßt, daß diese Teile (10,18) des Mantels Ende an Ende durch Falzeingriff zusammenfügbar sind, daß die Ringdichtungen (20,21) mit einer Ringnut (22,23) versehen sind, die einem ringförmigen Sitz (14,12) der Teile (10,18) des Mantels (1) entspricht, und daß das Austrittsrohr (5) entsprechend der vorderen Dichtung (20) mit einem elastischen Metallring (50) mit einem Stoppanschlag (51) versehen ist.

2. Schalldämpfer nach Anspruch 1, dadurch gekennzeichnet, daß die Ringdichtungen (20,21) jeweils einstückig aus Silikon oder aus Viton hergestellt sind.

3. Schalldämpfer nach Anspruch 1, dadurch gekennzeichnet, daß die beiden Teile (10,18) des Mantels (1) aus einem synthetischen thermoplastischen Material, wie beispielsweise Nylon oder PPS, durch ein Rotationsgußverfahren hergestellt sind.
